# DEMANDE DE BREVET EUROPEEN

(11) **EP 0 110 785 A1**
(43) Date de publication de la demande: **13.06.1984**
(21) Numéro de dépôt: 83402276.6
(22) Date de dépôt: 25.11.1983
(51) Int. Cl.: B65C 9/12, B65C 11/00

(54) **Distributeur de vignettes**

(30) Priorité: 26.11.1982 FR 8219910
(71) Demandeur: Centre Technique Industriel dit: INSTITUT TEXTILE DE FRANCE, F-92105 Boulogne Billancourt Cedex (FR)
(72) Inventeur: Redondo, André, F-10150 Saint-Parres-aux-tertres (FR)
(74) Mandataire: Hasenrader, Hubert

(57) **Abrégé**

Le dispositif comprend un cylindre (4) présentant une surface rugueuse qui accroche la vignette, et comportant sur son axe une roue libre (12). Lorsque l'opérateur avance la main pour saisir la vignette, il exerce une légère pression sur une plaque métallique (5) mobile (premier élément) dont le déplacement ouvre un interrupteur (6) placé sur un circuit d'air comprimé (14) qui alimente un vérin (7); grâce à un système bielle-manivelle, le déplacement du vérin fait tourner le cylindre (4), et la vignette sort du réceptacle et peut être saisie par l'opérateur.

## Description

L'invention concerne la préhension par un opérateur d'une vignette en vue de la coudre sur un article notamment textile.

Les articles destinés à être mis dans le public comportent généralement un certain nombre d'informations, relatives notamment à leur composition, leur provenance, leur marque, leur taille, leur entretien ; les informations qui sont obligatoires en fonction des législations ou seulement nécessaires au choix des consommateurs, doivent être liés à l'article auquel elles correspondent, et sont donc le plus souvent transcrites sur un support du type vignette, qui est cousue sur l'article. L'opérateur doit prélever la vignette, la présenter dans le sens approprié et la coudre sur l'article. La vignette étant le plus souvent de petite dimension, sa préhension n'est pas aisée, et cette opération entraine des pertes de temps importantes, surtout lorsque les vignettes sont disposées en vrac.

On a déjà présenté un distributeur de vignettes dans le but de faciliter la préhension par l'opérateur. Dans ce distributeur, les vignettes étant mises en matelas, un tube dans lequel est crée un vide partiel est mis en contact avec la vignette supérieure ; la dépression colle la vignette sur l'embout du tube, et le tube se relève, dégageant ainsi la vignette qui peut être saisie par l'opérateur. Une fois l'embout du tube libéré de sa vignette, celui-ci retombe sur le matelas et le cycle recommence. Ce distributeur présente toutefois l'inconvénient d'utiliser le vide, et d'être donc de réalisation assez corrpliquée, et d'autre part d'être peu pratique pour les vignettes de petites dimensions dans la mesure où le tube restant en contact avec la vignette, celui-ci peut gêner la préhension par l'opérateur.

On a trouvé, et c'est ce qui fait l'objet de l'invention, un dispositif qui facilite la préhension par son opérateur d'une vignette à partir d'un matelas, de réalisation simple et qui ne gêne en rien l'opérateur. Ce dispositif selon l'invention comprenant un réceptacle dans lequel est placé le matelas de vignettes est caractérisé en ce qu'il comprend deux éléments, le premier qui est facilement déplaçable et dont le déplacement par l'opérateur commande le déplacement du second élément, le second qui est en contact au moins partiel avec la dernière vignette du matelas, et dont le déplacement fait avancer ladite vignette par rapport au matelas d'une distance suffisante pour qu'elle soit facilement saisie par l'opérateur,et des moyens qui réalisent le déplacement du second élément, commandé par le déplacement du premier.

Ainsi l'opérateur, par exemple par une légère pression des doigts, déplace le premier élément, ce qui a pour effet d'entraîner quasi-simultanément le déplacement du second élément qui fait avancer la vignette par rapport au matelas donc de faire sortir la vignette du réceptacle, dans une position telle que l'opérateur peut la saisir facilement.

Avantageusement le premier élément , qui se déplace par une légère pression exercée par l'opérateur, est placé à proximité du réceptacle, en avant de celui-ci , dans le sens du déplacement de la dernière vignette sous l'effet du déplacement du second élément. Ainsi l'opérateur peut,avec la main même qui va saisir la vignette, exercer la légère pression nécessaire au déplacement du premier élément. Le gestuel en est extrêmement simplifié.

Le premier élément peut avoir une forme quelconque, du moment que son déplacement s'effectue facilement, sans effort particulier de l'opérateur, et sans obliger celui-ci à modifier le geste normal de préhension de la vignette. Avantageusement la partie du premier élément en contact avec la main de l'opérateur est une plaque, formant levier, dont le déplacement provoque l'ouverture d'un interrupteur, qui commande le déplacement du second élément. Bien sûr, lorsque l'opérateur a saisi la vignette et retiré la main de la plaque, cette dernière revient à sa position initiale, l'interrupteur étant de nouveau fermé.

Le second élément qui est en contact avec la dernière vignette du matelas a pour fonction de faire avancer cette vignette d'une distance suffisante pour qu'elle sorte du réceptacle et puisse être saisie facilement par l'opérateur. Pour remplir cette fonction il est nécessaire que le déplacement du second élément entraîne le déplacement de la.vignette, et il est donc indispensable qu'il y ait un accrochage suffisant de la vignette sur le second élément. Cet accrochage est avantageusement obtenu grâce à la surface rugueuse du matériau constituant le second élément. De plus le déplacement dudit second élément, qui fait avancer l'une après l'autre , toutes les vignettes du matelas, étant toujours dans le même sens, il s'agit par exemple d'un mouvement de rotation dont l'angle est déterminé en fonction de la dimension de la vignette.

Les moyens , qui entraînent le déplacement du second élément lorsque celui-ci est commandé par le déplacement par l'opérateur du premier élément, vont bien sùr être conditionnés par le choix du premier et du second élément. Dans le cas particulier où le second élément est un cylindre présentant une surface rugueuse, la rotation dudit cylindre toujours dans le même sens peut être obtenue grâce à une roue libre, montée sur l'axe du cylindre, qui entraîne la rotation du cylindre lorsqu'elle tourne dans le sens voulu, mais qui ne l'entraîne pas lorsqu'elle tourne dans l'autre sens. Avantageusement, dans ce cas, la rotation de la roue libre est provoquée par le déplacement d'un bras, formant manivelle, dont une extrémité est montée fixe sur la roue libre et l'autre extrémité est solidaire d'une tige actionnée par un vérin, le mouvement alternatif du vérin étant commandé par le déplacement du premier élément.

Le matelas de vignettes est placé dans un réceptacle approprié à la dimension des vignettes. La dernière vignette qui est entraînée par le déplacement du second élément est soit située en dessous du matelas soit celle située au-dessus. Dans le premier cas, il est avantageux que le réceptacle ait une position sensiblement verticale et qu'une charge, coulissante dans le réceptacle, soit appliquée sur le matelas afin d'augmenter l'accrochage de la dernière vignette sur le second élément, notamment lorsque le matelas ne comporte plus qu'un nombre restreint de vignettes. Dans le second cas, le matelas sera appliqué contre le second élément grâce à un organe de pression tel qu'un ressort.

L'invention sera mieux comprise à la lecture de l'exemple de réalisation donné à titre indicatif mais non limitatif et qui est illustré par les figures annexées dans lesquelles :
. la figure 1 représente schématiquement un dispositif selon l'invention.
. les figures 2, 3 et 4 montrent les étapes du fonctionnement du dispositif.

Dans le dispositif, selon l'invention et qui en est le mode de réalisation préférentiel, le réceptacle 1, dans lequel est placé le matelas de vignettes 2, a une position sensiblement verticale, légèrement oblique. Une masse 3, proportionnée de telle sorte qu'elle coulisse à l'intérieur du réceptacle, exerce par son poids une pression sur le matelas. La partie inférieure du matelas repose sur le second élément 4 qui est un cylindre présentant une surface rugueuse, par exemple de la pierre ponce. L'axe du cylindre est constitué par une roue libre 12, entraînant le cylindre lorsqu'elle tourne dans le sens des aiguilles d'une montre et ne l'entraînant pas lorsqu'elle tourne dans le sens inverse. Dans le cas où le second élément est un cylindre, la partie arrière du matelas de vignettes est soutenue par une languette 16 intérieure au réceptacle 1. Le premier élément est une plaque métallique légèrement incurvée 5, placée à proximité et en dessous du réceptacle, dont l'extrémité courbe enveloppe partiellement le cylindre et l'autre extrémité est fixée sur un axe 13. Cette plaque peut se déplacer facilement d'avant en arrière, un organe de rappel lui faisant retrouver sa position initiale. L'interrupteur 6 est placé sur un circuit 14 d'alimentation en air comprimé , il est positionné à côté de la plaque en sorte que, étant fermé lorsque la plaque a sa position normale, le déplacement de la plaque provoque son ouverture et donc le passage de l'air comprimé. Le circuit 14 alimente en air comprimé le vérin 7 dont la tige 15 est solidaire d'une extrémité du bras 10, formant un ensemble bielle-manivelle. L'autre extrémité du bras 10 est montée fixe sur l'axe de la roue libre 12. L'ensemble du dispositif ainsi décrit est fixé sur un bâti support non représenté.

Le fonctionnement du dispositif est illustré par les figures 2,3 et 4 qui en décomposent les 3 étapes. Le réceptacle 1 est chargé de son matelas 2 de vignettes, la plaque 5 est en position normale, l'interrupteur 6 est fermé et l'air comprimé ne passe pas dans le circuit 14, la tige 15 est presque totalement sortie du vérin 7, le bras 10 est dans une position basse. Cette première étape correspond aux phases d'inaction du dispositif, c'est-à-dire celles précédant ou suivant les phases actives de distribution d'une vignette. La deuxième étape correspond à l'appel d'une vignette par l'opérateur : il avance la main vers le dispositif, les doigts étant recourbés comme pour saisir la vignette exercent une légère pression sur la plaque 5 qui se déplace d'avant en arrière et ouvre l'interrupteur 6. La troisième étape est la suite quasiment instantanée de la deuxième , elle correspond à la présentation de la vignette à l'opérateur : l'ouverture de l'interrupteur 6 provoque le passage de l'air comprimé dans le circuit 14, et dans le vérin 7 ; sous l'action de l'air, le piston auquel est relié la tige 15 recule, entraînant la tige 15 ; le bras 10, solidaire de la tige 15, tourne d'un angle oc , et fait tourner du même angle le cylindre 4 ; la dernière vignette du matelas 2 en contact avec la surface du cylindre 4 est entraînée par la rotation de celui-ci et avance d'une longueur L ; l'opérateur saisit la vignette. L'étape suivante correspond au retour au repos du dispositif : la main de l'opérateur s'est retirée de la plaque 5 qui a retrouvé sa position initiale, l'interrupteur 6 est fermé, l'air comprimé n'alimente plus le vérin 7, le piston redescend et la tige 15 retrouve sa position basse entraînant le bras 10 dans une rotation autour de l'axe de la roue libre 12 dans le sens inverse des aiguilles d'une montre, ce mouvement n'occasionnant aucun mouvement du cylindre 4.

Pour faciliter les changements de vignettes, les réceptacles sont amovibles et s'accrochent grâce à des pattes de fixation 9 sur le bâti support. Chaque réceptacle peut être utilement équipé d'une part, d'une languette 16 destinée à maintenir la partie arrière du matelas de vignettes, d'une plaque coulissante 8 destinée à fermer le réceptacle avant son introduction sur le bâti et avant son retrait du bâti, et d'autre part d'une languette souple 11 destinée à éviter que plusieurs vignettes ne sortent en même temps du réceptacle.

Le dispositif de l'invention peut distribuer les vignettes de toutes les dimensions habituellement utilisées dans l'industrie. Pour passer d'une dimension de vignette à une autre, il faut disposer du réceptacle ayant les dimensions appropriées, et régler la course du piston de telle sorte que l'angle x de rotation du cylindre 4 entraîne le déplacement de la vignette d'une longueur L adaptée à la nouvelle vignette.

L'invention ne se limite pas au mode de réalisation décrit, ni d'ailleurs strictement aux vignettes, ce terme ayant été pris arbitrairement pour désigner tous les éléments plats, superposables sous forme d'un matelas, qui doivent être distribués au gré d'un individu.

## Revendications

1. Dispositif pour faciliter la préhension par un opérateur d'une vignette à partir d'un matelas (2) de vignettes comprenant un réceptacle (1) dans lequel est placé le matelas de vignettes, du type qui comprend deux éléments :
. le premier élément facilement déplaçable, et dont le déplacement par l'opérateur commande le déplacement du second élément,
. le second élément qui est en contact au moins partiel avec la dernière vignette du matelas, et dont le déplacement fait avancer ladite vignette par rapport au matelas d'une distance suffisante pour qu'elle soit facilement saisie par l'opérateur, et des moyens qui réalisent le déplacement du second élément, commandé par le déplacement du premier, caractérisé en ce que le premier élément est une plaque (5), formant levier, dont le déplacement sous la pression de la main de l'opérateur provoque l'ouverture d'un interrupteur (6), qui commande le déplacement du second élément, en ce que ladite plaque (5) revient dans sa position initiale, interrupteur fermé, lorsque la main de l'opérateur n'exerce plus de pression, et en ce que le second élément (4), qui est en contact permanent avec la dernière vignette du matelas (2), a une surface rugueuse, qui accroche la vignette et entraîne son déplacement lorsque le second élément (4) se déplace.

2. Dispositif selon la revendication 1, caractérisé en ce que le second élément (4) a une forme cylindrique et que son déplacement est une rotation d'un angle déterminé autour de son axe, lequel est fixe par rapport au matelas de vignettes.

3. Dispositif selon la revendication 2, caractérisé en ce que le second élément cylindrique (4) comporte sur son axe une roue libre (12), qui entraîne la rotation du cylindre (4) lorsqu'elle tourne dans un sens et non dans l'autre sens.

4. Dispositif selon la revendications 3, caractérisé en ce que le second élément comporte un bras (10) formant manivelle, dont une extrémité est montée fixe sur la roue libre (12) et l'autre extrémité est solidaire d'une tige (15) actionnée par un vérin (7), le mouvement alternatif du vérin (7) étant commandé par le déplacement du premier élément (5).

5. Dispositif selon la revendication 1, caractérisé en ce que le réceptacle (1) a une position sensiblement verticale, qu'une charge est appliquée sur la partie supérieure du matelas de vignettes et que le second élément (4) est en contact avec la partie inférieure du matelas.
